# EUROPÄISCHE PATENTSCHRIFT

(11) **EP 0 672 463 B1**
(45) Veröffentlichungstag und Bekanntmachung des Hinweises auf die Patenterteilung: **07.04.1999**
(21) Anmeldenummer: 95100801.0
(22) Anmeldetag: 21.01.1995
(51) Int. Cl.: B05C 17/02

(54) **Farbroller**
Paint roller
Rouleau à peindre

(30) Priorität: 22.02.1994 DE 9402914 U
(43) Veröffentlichungstag der Anmeldung: 20.09.1995
(73) Patentinhaber: Sterkel GmbH Pinsel- und Farbrollerwerk, D-88284 Wolpertswende (DE)
(72) Erfinder: Weihrauch, Georg, D-69483 Wald-Mchelbach (DE)
(74) Vertreter: Lasch, Hartmut Dipl.-Ing.

(56) Entgegenhaltungen:
- DE-B- 1 219 832
- DE-B- 2 337 595
- DE-U- 9 309 859
- FR-A- 2 556 245
- GB-A- 1 489 843
- NL-C- 84 653
- US-A- 2 891 301
- US-A- 3 394 423
- US-A- 4 316 301
- US-A- 4 331 340

## Beschreibung

Die Erfindung betrifft einen Farbroller mit einem mit Handgriff versehenen Tragbügel aus Kunststoff, auf dessen vorderes Ende eine Farbrolle drehbar aufgesetzt und verrastet ist, wobei der Handgriff ebenfalls aus Kunststoff besteht und einstückig mit dem Tragbügel ausgebildet ist.

Ein herkömmlicher Farbroller besitzt einen aus Metalldraht, vorzugsweise Stahldraht gebogenen Tragbügel, auf dessen unteres Ende ein Handgriff aus Kunststoff aufgespritzt oder in sonstiger Weise aufgebracht ist. Auf das obere, freie Ende des Tragbügels ist eine Farbrolle derart aufschiebbar, daß sie drehbar auf dem Tragbügel gehalten ist. Zur axialen Sicherung der Farbrolle weist diese ein aus zwei Teilen zusammengestecktes Innenrohr auf, das im Bereich seiner Mitte eine von einer Querschnittserweiterung gebildete Kammer besitzt, in der eine geschlitzte Klemmhülse mit axial nur geringer Bewegungsmöglichkeit, jedoch frei drehbar aufgenommen ist. Beim Einführen des freien Endes des Tragbügels in das Innenrohr bzw. die Klemmhülse wird letztere aufgeweitet, wodurch sie sich auf den Tragbügel spannt, so daß eine axialbewegung zwischen dem Tragbügel und der Farbrolle vermieden, eine Drehung der Farbrolle jedoch zugelassen ist.

Mit einer derartigen Konstruktion sind verschiedene Nachteile verbunden. Aufgrund der Vielzahl von Bauteilen für das Innenrohr und die Klemmhülse ist der fertigungstechnische Aufwand für den Farbroller und insbesondere die Farbrolle sehr hoch und somit kostenintensiv. Darüber hinaus ist der Tragbügel aufgrund seines aus verschiedenen Materialien bestehenden Aufbaus, d.h. dem Metalldraht einerseits und dem Kunststoff-Handgriff andererseits, nicht der Rohstoffrückgewinnung bzw. dem Recycling zuführbar, da sich die beiden Bauteile nicht oder nur mit sehr großem Aufwand voneinander trennen lassen.

In letzter Zeit werden verstärkt wasserlösliche Lacke verwendet, wodurch es bei einem metallischen Tragbügel zu Korrosionserscheinungen kommen kann. Des weiteren ist das Gewicht des metallischen Tragbügels relativ hoch, was sich insbesondere bei einer längeren Arbeitsdauer nachteilig bemerkbar macht.

Aus der DE-B-1 219 832, von dem im Oberbegriff des Anspruchs 1 ausgegangen wird, ist ein Farbroller bekannt, bei dem der Tragbügel und der Handgriff einstückig aus Kunststoff bestehen. Da der Tragbügel aus Kunststoff bei Gebrauch des Farbrollers nur relativ geringe Kräfte aufnehmen kann, sind gemäß der DE-B- 1 219 832 an dem Tragbügel spezielle Verstärkungsrippen vorgesehen, die die Steifigkeit des Tragbügels erhöhen. Aufgrund derartiger äußerer Verstärkungsrippen tritt jedoch das Problem auf, daß sich beim Eintauchen des Farbrollers in die Farbe an den Rippen Farbe ansammelt, die einerseits zu Boden tropfen kann und andererseits das Gewicht des Farbrollers bei Gebrauch erhöht.

Der Erfindung liegt die Aufgabe zugrunde, einen Farbroller der genannten Art zu schaffen, der trotz eines geringen Gewichts eine ausreichende Stabilität zur Aufnahme der bei Gebrauch auftretenden Belastungen besitzt.

Diese Aufgabe wird erfindungsgemäß bei einem Farbroller der genannten Art durch die kennzeichnenden Merkmale des Anspruchs 1 gelöst.

Auch bei dem erfindungsgemäßen Farbroller ist vorgesehen, daß der Tragbügel aus Kunststoff besteht und mit der Farbrolle verrastet ist. Die Verwendung von Kunststoff gewährleistet ein geringes Gewicht, wobei Korrosionserscheinungen zuverlässig vermieden sind. Um dem Kunststoffmaterial für spezielle Belastungen des Tragbügels eine ausreichende Stabilität zu verleihen, ist vorgesehen, daß der Kunststoff des Tragbügels zumindest abschnittsweise faserverstärkt ist. Dabei finden in der Regel Glasfasern Verwendung. Damit ist der weitere Vorteil verbunden, daß die Faserverstärkung an die im Bügel aufzunehmenden Belastungen angepaßt werden kann, so daß ein Tragbügel mit Bereichen verschiedener Stabilität geschaffen werden kann.

Der Handgriff besteht ebenfalls aus Kunststoff und ist mit dem Tragbügel einstückig ausgebildet. Der Handgriff und der Tragbügel können somit in einem Arbeitsgang durch Spritzen oder Pressformung aus einem einheitlichen Material hergestellt werden. Die Verwendung nur eines Werkstoffs für den Tragbügel und den Handgriff ermöglicht es, Da der Tragbügel aus Kunststoff besteht, ist er nicht auf einen einheitlichen Querschnitt wie bei einem Metalldraht festgelegt, sondern der Querschnitt des Tragbügels kann an die bei Betrieb auftretenden Belastungen angepaßt werden. Aus diesem Grunde ist erfindungsgemäß vorgesehen, daß der Querschnitt des Tragbügels von seinem vorderen Ende zum Handgriff hin kontinuierlich oder zumindest abschnittsweise zunimmt. Eine derartige Ausgestaltung ist günstig hinsichtlich der Aufnahme von auftretenden Biegemomenten. Dabei ist es möglich, den Querschnitt des Tragbügels oval auszugestalten, wobei die längere Hauptachse der ovalen Querschnittsform in Richtung der auftretenden Beanspruchung weisen sollte.

Eine Verrastung des Tragbügels mit der Farbrolle läßt sich mit relativ geringem konstruktiven Aufwand erreichen. Darüber hinaus läßt sich die Farbrolle in einfacher Weise aufsetzen und gegebenenfalls von dem Tragbügel wieder abziehen.

Vorzugsweise wird die Rastvorrichtung an dem Tragbügel dadurch erreicht, daß der Tragbügel an seinem freien Ende einen Längsschlitz aufweist, so daß zumindest zwei Federzungen gebildet sind, die an ihrem freien Ende jeweils eine Rastnase tragen. Die Rastnasen, die vorzugsweise radial nach außen weisen, werden beim Einführen des freien Endes des Tragbügels in die Farbrolle elastisch radial nach in verformt, bis sie eine Hinterschneidung an der Farbrolle erreichen und aufgrund der Federkraft der Federzungen in ihre Ausgangslage zurückkehren, in der sie die Hinterschneidung hintergreifen. Dabei ist das Einführen des Tragbügels in eine entsprechende Bohrung oder Hülse der Farbrolle erleichtert, wenn das freie Ende des Tragbügels sich konisch verjüngt.

In Weiterbildung der Erfindung kann vorgesehen sein, daß an dem Tragbügel in Abstand von dessen freiem Ende ein Anschlag ausgebildet ist, der die Axialbewegung der Farbrolle in Aufschubrichtung begrenzt. Der Anschlag, der vorzugsweise von einem umlaufenden Bund gebildet ist, definiert darüber hinaus die Sollposition für die Farbrolle, in der die Rastnasen mit der Farbrolle in Eingriff treten. Somit ist bei Anlage der Farbrolle an dem Anschlag auch optisch erkennbar, ob die Farbrolle sich in ihrer korrekten Position auf dem Tragbügel befindet.

An der Farbrolle können verschiedene Ausgestaltungen vorgesehen sein, die einen Rasteingriff der Rastnasen des Tragbügels gewährleisten. In einer Ausgestaltung der Erfindung kann vorgesehen sein, daß die Farbrolle eine axiale Innenhülse aufweist, die mit ihrem inneren Ende an dem Anschlag anliegt und an ihrem äußeren Ende von den Rastnasen hintergriffen ist. Dabei kann sich die Innenhülse entweder über die gesamte Länge der Farbrolle oder nur über einen Teilbereich von dieser erstrecken. Die Innenhülse kann des weiteren gleichzeitig als Trägerhülse für die Polsterung der Farbrolle dienen, es kann jedoch auch vorgesehen sein, die Innenhülse als separates Bauteil auszubilden, in die Farbrolle einzusetzen und mit dieser kraft- und/oder formschlüssig zu verbinden.

In bevorzugter Ausgestaltung der Erfindung ist vorgesehen, daß die Farbrolle in ihrer Gesamtheit aus Schaumstoff besteht und daß die Innenhülse durch Aufschmelzen und Verfestigen von Schaumstoff gebildet ist. Dies kann beispielsweise dadurch erreicht werden, daß in einem Schaumstoff-Zylinder durch Wärme eine Bohrung ausgebildet und diese anschließend ausgeweitet wird, wodurch innerhalb des Schaums ein Mantel bzw. eine Innenhülse aus geschmolzenem Kunststoff erreicht wird. Nach dem Abkühlen und Verfestigen der Innenhülse weist diese eine ausreichende Stabilität zur Aufnahme der bei Betrieb auftretenden Belastungen auf. In den vorgenannten Fällen dient die Innenhülse der radialen Lagerung der Farbrolle auf dem Tragbügel, wobei die Drehbarkeit der Innenhülse relativ zum Tragbügel gewährleistet ist.

In weiteren Ausgestaltung der Erfindung ist vorgesehen, daß die Farbrolle einen rohrförmigen Träger aufweist, der an seinen axialen Enden jeweils eine Endscheibe besitzt. Die Endscheiben decken die Stirnseiten des rohrförmigen Trägers ab und sind mit zentralen Durchgangsbohrungen zum Einsetzen des Tragbügels versehen. Die Farbrolle wird auf den Tragbügel aufgeschoben, indem das freie Ende des Tragbügels durch die Durchgangsbohrungen der Endscheiben hindurchgeführt wird. In der Endstellung liegt die eine Endscheibe an dem Anschlag des Tragbügels an, während die andere Endscheibe von den Rastnasen hintergriffen ist.

Bei dem Einführen des Tragbügels in die Durchgangsbohrungen der Endscheiben kann die Schwierigkeit auftreten, das freie Ende des Tragbügels durch die Bohrung der zweiten Endscheibe hindurchzuführen, da die Farbrolle während der Einführens relativ zum Tragbügel gekippt werden kann. Um das Einführen des Tragbügels in die Durchgangsbohrungen der Endscheiben zu erleichtern, kann vorgesehen sein, daß zumindest die äußere, von den Rastnasen hintergriffene Endscheibe auf ihrer Innenseite eine trichterförmige Führung für das Tragbügelende aufweist.

Weitere Einzelheiten und Merkmale der Erfindung sind aus der folgenden Beschreibung von Ausführungsbeispielen unter Bezugnahme auf die Zeichnung ersichtlich. Es zeigen:
- Figur 1: ein erstes Ausführungsbeispiel eines erfindungsgemäßen Farbrollers in Aufsicht,
- Figur 2: eine teilweise geschnitten dargestellte Seitenansicht des Farbrollers gemäß Figur 1,
- Figur 3: eine Aufsicht auf einen Farbroller gemäß einem zweiten Ausführungsbeispiel und
- Figur 4: eine teilweise geschnitten dargestellte Seitenansicht des Farbrollers gemäß Figur 3.

Ein in den Figuren 1 und 2 dargestellter Farbroller 10 weist einen aus Kunststoff bestehenden Tragbügel 11 auf, der an seinem unteren Ende mit einem ebenfalls aus Kunststoff ausgebildeten Handgriff 12 einstückig ausgebildet ist. Wie Figur 2 zeigt, ist an dem Handgriff 12 ein Haken 13 zum Einhängen in einen Farbeimer oder ähnliches angeformt.

Der äußere Abschnitt 11a des Tragbügels 11 verläuft in bekannter Weise im wesentlichen senkrecht zur Längsausrichtung des Handgriffs 12. Das freie Ende des Tragbügels 11 weist einen Längsschlitz 14 auf, wodurch zwei Federzungen 15 gebildet sind, die an ihrem freien Ende mit radial nach außen vorstehenden Rastnasen 15a versehen sind. Die Rastnasen sind zum Ende des Tragbügels 11 hin konisch verjüngt.

Im Abstand vom freien Ende des Tragbügels 11 ist ein umlaufender Bund 16 angeformt, der einen Anschlag für eine aufzusetzende Farbrolle bildet. Wie insbesondere Figur 2 zu entnehmen ist, nimmt der Querschnitt des Tragbügels 11 vom Bund 16 zum Handgriff 12 hin kontinuierlich zu, wodurch in Verbindung mit einer nicht-dargestellten Glasfaserverstärkung des Kunststoffs eine ausreichende Stabilität des Tragbügels 11 erreicht wird.

Die Farbrolle 20 besteht aus einem Schaumstoffkörper 23, in dem eine axiale Sackbohrung 24 ausgebildet ist. In die Sackbohrung 24 ist eine Innenhülse 21 eingesetzt, die mit radial nach außen vorstehenden Verklammerungselementen 22, beispielsweise widerhakenartigen Vorsprüngen versehen ist, die ein Herausziehen der Innenhülse 21 aus der Sackbohrung 24 verhindern. Während die Innenhülse an ihrem äußeren, dem Bund 16 zugewandten Ende 21a bündig mit der Stirnfläche des Schaumstoffkörpers 23 abschließt, ist zwischen ihrem inneren Ende 21b und dem Boden der Sackbohrung 24 ein Zwischenraum vorgesehen, der eine Hinterschneidung bildet. Zur Montage der Farbrolle 20 auf dem Tragbügel 11 wird das vordere Ende des Tragbügels 11 in die Innenhülse 21 eingeführt, wobei die Rastnasen 15a sowie die Federzungen 15 radial nach innen verformt werden. Wenn die Rastnasen 15a das innere Ende 21h der Innenhülse 21 passiert haben, federn sie aufgrund ihrer Elastizität in ihre Ausgangsstellung zurück, in der sie die Innenhülse radial hintergreifen. In dieser Stellung liegt das äußere Ende der Farbrolle 20 bzw. der Innenhülse 21 an dem Bund 16 des Tragbügels 11 an.

In den Figuren 3 und 4 ist ein weiteres Ausführungsbeispiel einer Farbrolle 10 gezeigt, deren Tragbügel 11 den gleichen grundsätzlichen Aufbau wie im vorgenannten Ausführungsbeispiel aufweist. Die Farbrolle 30 besitzt jedoch keine Innenhülse sondern ist von einem rohrförmigen Träger 31 gebildet, der in bekannter Weise einen Belag 34 aus Plüsch, Schaumstoff oder ähnlichem zur Aufbringung von Farbe trägt. Die axialen Enden des rohrförmigen Trägers 31 sind jeweils durch eine eingesetzte Endscheibe 32 bzw. 33 verschlossen, die jeweils eine axiale Mittelbohrung 32a bzw. 33a zum Einführen des Endabschnitts 11a des Tragbügels 11 besitzen.

Zur Montage der Farbrolle 30 auf dem Tragbügel 11 wird das freie Ende des Tragbügels zuerst durch die Durchgangsbohrung 32a der gemäß Figur 3 rechten Endscheibe 32 und anschließend durch die Durchgangsbohrung 33a der linken Endscheibe 33 hindurchgeführt. Die Durchmesser der Durchgangsbohrungen 32a und 33a sind dabei so bemessen, daß die Federlaschen 15 während des Hindurchführens eine radial nach innen gerichtete Verformung erfahren. Sobald die Rastnasen 15a die linke Endscheibe 33 passiert haben, kehren sie aufgrund ihrer Elastizität in ihre in Figur 3 dargestellte, die Endscheibe 33 hintergreifende Stellung zurück. Dabei liegt die gemäß Figur 3 rechte Endscheibe an dem Bund 16 des Tragbügels 11 an.

Um die Farbrolle 30 von dem Tragbügel 11 abzunehmen ist es lediglich notwendig, die Rastnasen 15a manuell oder mit einem geeigneten Werkzeug radial nach innen zu verformen und die Farbrolle 30 abzuziehen.

## Patentansprüche

1. Farbroller mit einem mit Handgriff versehenen Tragbügel (11) aus Kunststoff, auf dessen vorderes Ende eine Farbrolle (20; 30) drehbar aufgesetzt und verrastet ist, wobei der Handgriff (12) ebenfalls au Kunststoff besteht und einstückig mit dem Tragbügel (11) ausgebildet ist, dadurch gekennzeichnet, daß der Kunststoff des Tragbügels (11) faserverstärkt, vorzugsweise glasfaserverstärkt, und in seinem Querschnitt an die bei Betrieb auftretenden Belastung angepaßt ist, indem der Querschnitt des Tragbügels (11) von seinem vorderen Ende zum Handgriff (12) hin kontinuierlich oder zumindest abschnittsweise zunimmt.

2. Farbroller nach Anspruch 1, dadurch gekennzeichnet, daß der Querschnitt des Tragbügels (11) oval ist, wobei die längere Hauptachse in Richtung der Beanspruchung weist.

3. Farbroller nach Anspruch 1 oder 2, dadurch gekennzeichnet, daß der Tragbügel (11) an seinem freien Ende einen Längsschlitz (14) aufweist, so daß zumindest zwei Federzungen (15) gebildet sind, die an ihrem freien Ende eine Rastnase (15a) tragen.

4. Farbroller nach einem der Ansprüche 1 bis 3, dadurch gekennzeichnet, daß das freie Ende des Tragbügels (11) sich konisch verjüngt.

5. Farbroller nach einem der Ansprüche 1 bis 4, dadurch gekennzeichnet, daß an dem Tragbügel (11) in Abstand von dessen freiem Ende ein Anschlag (16) ausgebildet ist, der die Axialbewegung der Farbrolle (20;30) begrenzt.

6. Farbroller nach Anspruch 5, dadurch gekennzeichnet, daß die Farbrolle (20) eine axiale Innenhülse (21) aufweist, die mit ihrem inneren Ende (21a) an dem Anschlag (16) anliegt und an ihrem äußeren Ende (21b) von den Rastnasen (15a) hintergriffen ist.

7. Farbroller nach Anspruch 6, dadurch gekennzeichnet, daß die Farbrolle aus Schaumstoff besteht und die Innenhülse durch Aufschmelzen und Verfestigen von Schaumstoff gebildet ist.

8. Farbroller nach Anspruch 5, dadurch gekennzeichnet, daß die Farbrolle (30) einen rohrförmigen Träger (31) aufweist, der an seinen axialen Enden jeweils eine Endscheibe (32,33) besitzt, wobei der Tragbügel (11) durch die Endscheiben (32,33) hindurchgeführt ist und die eine Endscheibe (32) an dem Anschlag (16) anliegt und die andere Endscheibe (33) von den Rastnasen (15a) hintergriffen ist.

## Claims

1. Paint roller with a plastic carrying bow (11) provided with a handle and on whose front end is mounted and locked in rotary manner a paint roll (20, 30), the handle (12) also being made from plastic and constructed in one piece with the carrying bow (11), characterized in that the plastic of the carrying bow (11) is fibre-reinforced, preferably glass fibre-reinforced, and its cross-section is adapted to the stress occurring during operation, in that the cross-section of the carrying bow (11) increases continuously or at least zonally from its front end to the handle (12).

2. Paint roller according to claim 1, characterized in that the cross-section of the carrying bow (11) is oval, the longer major axis pointing in the direction of the stress.

3. Paint roller according to claim 1 or 2, characterized in that at its free end the carrying bow (11) has a longitudinal slot (14), so that at least two spring tongues (15) are formed, which carry at their free end a locking nose (15a).

4. Paint roller according to one of the claims 1 to 3, characterized in that the free end of the carrying bow (11) tapers conically.

5. Paint roller according to one of the claims 1 to 4, characterized in that a stop (16) is formed on the carrying bow (11) at a distance from its free end and limits the axial movement of the paint roll (20, 30).

6. Paint roller according to claim 5, characterized in that the paint roll (20) has an axial inner sleeve (21), whose inner end (21a) engages on the stop (16) and whose outer end (21b) is engaged behind by the locking noses (15a).

7. Paint roller according to claim 6, characterized in that the paint roll is made from foam and the inner sleeve is formed by melting and setting the foam.

8. Paint roller according to claim 5, characterized in that the paint roll (30) has a tubular support (31), having at each of its axial ends an end disk (32, 33), the carrying bow (11) passing through the end disks (32, 33) and one end disk (32) engages on the stop (16) and the other end disk (33) is engaged behind by the locking noses (15a).

## Revendications

1. Rouleau à peinture comprenant un étrier de suspension (11) en matière plastique muni d'une poignée, sur l'extrémité avant duquel est monté à rotation et encliqueté un rouleau à peinture (20,30), la poignée. étant également en matière plastique et formée d'une seule pièce avec l'étrier de suspension (11), caractérisé en ce que la matière plastique de l'étrier de suspension (11) est renforcée par des fibres, de préférence des fibres de verre, et en ce que sa section est adaptée à la force de pression subie lors de l'utilisation du fait que la section de l'étrier de suspension (11) augmente progressivement ou au moins par paliers de son extrémité avant vers la poignée (12).

2. Rouleau à peinture selon la revendication 1, caractérisé en ce que la section de l'étrier de suspension (11) est ovale, l'axe principal le plus long étant dirigé dans le sens de la force de pression.

3. Rouleau à pendre selon la revendication 1 ou 2, caractérisé en ce que l'étrier de suspension (11) présente à son extrémité libre une fente allongée (14), de sorte que soient formées au moins deux lames flexibles (15) comportant à leur extrémité libre un taquet d'encliquetage (15a).

4. Rouleau à peinture selon l'une quelconque des revendications 1 à 3, caractérisé en ce que l'extrémité libre de l'étrier de suspension (11) se rétrécit en cône.

5. Rouleau à peinture selon l'une quelconque des revendications 1 à 4, caractérisé en ce qu'une butée (16) est conformée sur l'étrier de suspension (11) à distance de l'extrémité libre de celui-ci, butée limitant le mouvement axial du rouleau à peinture (20,30).

6. Rouleau à peinture selon la revendication 5, caractérisé en ce que le rouleau à peinture (20) présente un manchon axial intérieur (21) venant en contact par son extrémité intérieure (21a) avec la butée (16) et dont l'extrémité extérieure (21b) est retenue de l'arrière par les taquets d'encliquetage (15a).

7. Rouleau à peinture selon la revendication 6, caractérisé en ce que le rouleau à peinture est réalisé en produit alvéolaire et en ce que le manchon intérieur est conformé par fusion et renforcement du produit alvéolaire.

8. Rouleau à peinture selon la revendication 5, caractérisé en ce que le rouleau à peinture (30) présente un support tubulaire (31) comportant à chacune de ses extrémités axiales un flasque terminal (32,33), l'étrier de suspension (11) étant guidé à travers les flasques terminaux (32,33), l'un (32) des flasques terminaux venant en contact avec la butée (16) et l'autre (33) étant retenu de l'arrière par les taquets d'encliquetage (15a).
